# FASCICULE DE BREVET EUROPEEN

(11) **EP 0 136 954 B1**
(45) Date de publication et mention de la délivrance du brevet: **02.05.1990**
(21) Numéro de dépôt: 84401954.7
(22) Date de dépôt: 28.09.1984
(51) Int. Cl.: E04B 9/04, B44C 7/02

(54) **Procédé pour l'utilisation de feuilles de stratifié pour la constitution de parois internes d'habitations, de décors, d'éléments d'ameublement et similaires**
Verfahren zum Gebrauch von Schichtstoffen für den Aufbau von Innenwänden für Wohnungen, Dekorationen, Möbelelemente und dergleichen
Process for using laminated sheets for the construction of interior walls of houses, decorations, furniture elements and the like

(30) Priorité: 30.09.1983 FR 8315680
(43) Date de publication de la demande: 10.04.1985
(73) Titulaire: AARKA Société à responsabilité limitée dite:, F-75017 Paris (FR); POLYREY Société Anonyme dite:, 78141 Velizy-Villacoublay (FR)
(72) Inventeur: Morvan, Erik, F-75116 Paris (FR); Loyer, Jacques, F-92190 Meudon (FR)
(74) Mandataire: Casalonga, Axel

(56) Documents cités:
- FR-A- 1 328 191
- FR-A- 1 475 446
- FR-A- 2 028 427
- FR-A- 2 095 463
- FR-A- 2 154 288
- FR-A- 2 190 135
- FR-A- 2 355 674
- US-A- 4 083 153

## Description

La présente invention se rapporte à une baguette d'encadrement pour l'utilisation de feuilles de stratifié pour la constitution de parois internes d'habitations, de décors, d'éléments d'ameublement et similaires de forme plane ou incurvée, ladite baguette étant destinée à border sur ses côtés une feuille de stratifié de forme polygonale.

Une telle baguette réalisée en bois est connue par le document FR-A-1 475 446 pour réaliser des faux-plafonds, cette baguette présentant une rainure dans laquelle est engagée une bordure en matière plastique élastique, solidaire d'une feuille tendue dans un cadre formé par de telles baguettes.

Le document FR-A-2 095 463 révèle un élément de faux-plafond et de revêtements divers, formé d'un cadre rigide revêtu d'un voile.

Le document FR-A-2 355 674 concerne un dispositif permettant la pose de tenture murale et des encadrements, comprenant une cornière en aluminium ou un matériau similaire qui est perforée de manière à être maléable.

Dans le document FR-A-2.525.961 il a été antérieurement décrit un procédé permettant d'utiliser des feuilles de stratifié pour constituer des parois internes d'habitations, de décors ou atures. Il a notamment été décirt un procédé selon lequel chaque feuille de stratifié est entourée d'une baguette à profil de pince, la feuille pouvant prendre une forme incurvée en rapprochant les baguettes de deux bords parallèles.

La présente invention se rapporte plus particulièrement à un mode de construction de ce genre et, d'une façon plus particulière encore, à un profil particulier de baguette d'encadrement pourfeuille de stratifié, grâce auquel l'encadrement peut être réalisé sur les bords d'une feuille deforme polygonale.

La baguette d'encadrement conforme à l'invention pour l'utilisation de feuilles de stratifié pour la constitution de parois internes d'habitations, de décors, d'éléments d'ameublement et similaires, ladite baguette étant destinée à border sur ses côtés une feuille de stratifié de forme polygonale est formée d'un profilé constitué d'un noyau central plein formant l'âme du profilé. Deux ailes superposées s'étendent d'un côté dudit noyau vers l'extérieur, l'aile supérieure comprenant un décrochement de sorte que les deux ailes superposées délimitent entre elles une rainure étagée pour permettre de recevoir des stratifiés d'épaisseurs différentes dont un bord s'engage à l'intérieur de ladite rainure, ladite aile supérieure ayant son bord recourbé pour délimiter une première rainure supérieure. Une troisième aile s'étend de l'autre côté du noyau vers le haut et porte une nervure s'étendant parallèlement aux deux premières ailes et formant avec la partie supérieure du noyau une seconde rainure supérieure symétrique à ladite première rainure et définissant avec cette dernière une glissière pour recevoir des pièces de jonction des baguettes contigües. Ladite troisième aile a en outre, au-dessus de ladite nervure, un bord recourbé en sens opposé à ladite nervure pour assurer le positionnement de la baguette sur une structure de support primaire formée de préférence de profilés en T inversé. Ledit profilé de baguette est réalisé d'une seule pièce, dans un matériau tel que puisse être cintré pour réaliser, par encadrement des feuilles de stratifié, des parois et similaires de forme incurvée.

Une fois le panneau encadré sur ses bords par des profilés solidaires entre eux, la dalle ainsi formée, cintrée ou plane, est maintenue dans la forme désirée, ce qui permet le transport en forme des dalles, sans crainte de déformation, une mise en place sans avoir à exécuter d'effort sur le panneau, et un démontage de chaque dalle séparément et individuellement sans préjudice pour les dalles voisines.

Au moyen de tels profilés, on peut ainsi rigidifier une feuille de stratifié et réaliser des dalles auto- portantes avec un matériau souple;

réaliser, par des profilés convenablement cintrés, des dalles incurvées;
assurer par un même profilé le montage de stratifiés d'épaisseurs différentes (par exemple 13/ 10 mm, 4 mm et 16 mm); les épaisseurs de 4 mm et 16 mm ou même 19 mm sont utilisées dans le cas de dalles planes permettant en particulier l'encastrement d'appareillage type spots encastrés, détection incendie et analogues;
permettre les variations dimensionnelles du stratifié en fonction de l'humidité, ce qui évite de prévoir des joints de dilatation intermédiaires.

Au moyen de la rainure supérieure, il est possible non seulement de réaliser l'assemblage du cadre au moyen d'équerres invisibles après montage, mais également par des pièces coulissantes de fixer les dalles à des suspentes formées par exemple de tiges filetées.

Avantageusement, le profilé est réalisé par étirage en aluminium, mais il peut également être obtenu en toute autre matière extrudée, injectée ou moulée.

Le cintrage s'effectue de préférence à chaud, la forme choisie avec noyau central plein permettant un cintrage sans déformation de la face visible des profilés.

On décrira maintenant à titre d'exemple une forme de réalisation d'un profilé conforme à l'invention ainsi que sa mise en oeuvre pour la constitution de panneaux de différentes formes, à l'aide des dessins annexés dans lesquels:
les figures 1a et 1b sont des coupes du profilé avec feuilles de stratifiés d'épaisseurs différentes;
la figure 2 est une coupe montrant deux panneaux adjacents supportés par un même élément de charpente en T;
la figure 3 est une coupe montrant d'autres modes de support;
la figure 4 est une vue éclatée montrant une jonction par une pièce d'angle;
la figure 5 est une vue en coupe d'une baguette convexe;
la figure 6 est une vue en coupe d'une baguette concave.

Le profilé destiné à l'encadrement d'un panneau de stratifié conforme à l'invention est représenté en coupe aux figures 1a et 1b. Il est constitué d'une âme ou noyau central 1 à partir duquel s'étendent, d'un côté, une aile inférieure 2 et une aile supérieure 3, cette aile 3 présentant un décrochement 4 de manière à former une rainure 5 pouvant recevoir, soit un panneau de faible épaisseur (figure 1a), soit un panneau d'épaisseur plus importante (figure 1b), sans jeu appréciable autre que celui nécessaire pour la dilation ou pour le cintrage du panneau. L'aile supérieure est recourbée en 6 parallèlement à elle-même pour former une rainure supérieure 7, qui coopère avantageusement avec une rainure symétrique 8 formée entre une nervure 9 parallèle aux deux premières et l'aile supérieure 3, ces deux rainures 7 et 8 pouvant servir de glissière à une pièce annexe, d'assemblage ou de support comme il sera décrit plus loin.

De l'autre côté de l'âme 1, et à son extrémité supérieure située au-dessus de la nervure 9, s'étend une aile 10 destinée à reposer sur un support parallèle au profilé, et constitué lui-même par exemple par un profilé en T 11 renversé (figure 2), qui reçoit ainsi par exemple les baguettes parallèles de deux panneaux adjacents 12 et 13, un clip 14 pouvant également être utilisé.

Comme on le voit d'après la figure 3, on peut prévoir d'autres formes de support, par exemple avec angle rentrant, comme le profilé 15 ou angle saillant, profilé 15', ce qui permet de varier l'aspect procuré par un faux-plafond.

On a également représenté sur cette même figure un panneau 16 en présentation murale maintenu verticalement le long d'une cloison 17.

Comme il a été dit, une baguette d'encadrement est disposée sur chacun des quatre bords du panneau, les baguettes pouvant être cintrées de manière identique des deux côtés de manière à former un panneau concave ou convexe, les deux autres baguettes étant parallèles et droites. A chaque angle ainsi formé, les deux baguettes sont assemblées par une pièce en équerre 18 (figure 4) dont les branches sont introduites dans les rainures supérieures 7 et 8 formant glissières et sont maintenues en place par exemple par des vis 19 s'enfonçant dans la cloison 3. Si les deux baguettes sont coupées d'angles à 45°, l'ajustement s'effectue de façon classique.

Lorsque les panneaux sont cintrés de façon concave (figure 6) ou de façon convexe (figure 5) il est opportun de laisser aux deux bouts de chaque baguette une portion droite 20 pour permettre l'ajustement des pièces d'angle 18.

Comme il a été dit, l'avantage de tels encadrements est de constituer avant mise en place la constitution de panneaux ayant la forme et la dimensions désirées, panneaux dontlles forces de contrainte sont prises par l'encadrement de sorte qu'ils n'exercent aucun effort sur leurs supports et que ceux-ci n'ont à supporter que le poids, qui peut être très faible.

Bien que dans les exemples de réalisation décrits l'on ait utilisé des panneaux quadrangulaires, on pourrait également utiliser des panneaux ayant un nombre différent de côtés, par exemple des panneaux triangulaires.

## Revendications

Baguette d'encadrement pour l'utilisation de feuilles de stratifié pour la constitution de parois internes d'habitations, de décors, d'éléments d'ameublement et similaires de forme plane ou incurvée, ladite baguette étant destinée à border sur ses côtés une feuille de stratifié de forme polygonale, caractérisée par le fait qu'elle est formée d'un profilé constitué: d'un noyau central plein (1) formant l'âme du profilé; de deux ailes superposées (2, 3) s'étendant d'un côté dudit noyau vers l'extérieur, l'aile supérieure (3) comprenant un décrochement (4) de sorte que les deux ailes superposées délimitent entre elles une rainure (5) étagée pour permettre de recevoir des stratifiés d'épaisseurs différentes dont un bord s'engage à l'intérieur de ladite rainure, ladite aile supérieure (3) ayant son bord (6) recourbé pour délimiter une première rainure supérieure (7); et une troisième aile s'étendant de l'autre côté du noyau vers le haut et portant une nervure (9) s'étendant parallèlement aux deux premières ailes (2, 3) et formant avec la partie supérieure du noyau une seconde rainure supérieure (8) symétrique à ladite première rainure (7) et définissant avec cette dernière une glissière pour recevoir des pièces de jonction (18) des baguettes contigües, ladite troisième aile ayant en outre, au-dessus de ladite nervure (9), un bord (10) recourbé en sens opposé à ladite nervure (9) pour assurer le positionnement de la baguette sur une structure de support primaire formée de préférence de profilés (11) en T inversé, ledit profilé de baguette étant réalisé d'une seule pièce, dans un matériau tel qui puisse être cintré pour réaliser, par encadrement des feuilles de stratifié, des parois et similaires de forme incurvée.

## Patentansprüche

Umrahmungsleiste für den Einsatz von Schichtstoff-Folien für den Bau von Wohnungsinnenwänden, Verzierungen, Möbelelementen und ähnlichen Teilen von flacher oder ungekrümmter Form, wobei die genannte Leiste dazu bestimmt ist, an den Seiten eine Schichtstoff-Folie polygonaler Form einzurahmen, dadurch gekennzeichnet, daß sie aus einem Profil mit folgenden Teilen besteht: einem massiven Mittelkern (1) als Innenteil des Profils, zwei übereinanderliegenden Flügeln (2, 3), die sich von einer Seite des genannten Kerns nach außen erstrecken, wobei der obere Flügel (3) einen Absatz (4) enthält, so daß die beiden übereinanderliegenden Flügel eine dazwischenliegende abgestufte Nut (5) begrenzen, um die Aufnahme von Schichtstoffplatten unterschiedlicher Dicke zu ermöglichen, deren eine Kante in das Innere der gennanten Nut eingreift, während die Kante (6) des genannten oberen Flügels (3) zur Begrenzung einer ersten oberen Nut (7) gekrümmt ist, und einem dritten Flügel, der sich von der anderen Seite des Kerns nach oben erstreckt und eine Rippe (9) aufweist, die parallel zu den beiden ersten Flügeln (2, 3) verläuft und mit dem oberen Teil des Kerns eine zweite obere Nut (8) bildet, die symmetrisch zur genannten ersten Nut (7) verläuft und mit dieser eine Gleitschiene zur Aufnahme der Verbindungsstücke (18) aneinander angrenzender Leisten begrenzen, wobei der genannte dritte Flügel außerdem oberhalb der genannten Rippe (9) eine Kante (10) aufweist, die in einer Richtung umgebogen ist, welche der genannten Rippe (9) entgegengesetzt ist, um die Positionierung der Leiste an einer primären Stützkonstruktion sicherzustellen, die vorzugsweise aus umgekehrten T-Profilen (11) besteht, wobei das genannte Leistenprofil aus einem einzigen Stück in einem Werkstoff hergestellt ist, der gebogen werden kann, um durch Einrahmung von Schichtstoff-Folien Wände und ähnliche Gegenstände von gekrümmter Form zu realisieren.

## Claims

Framing batten for use with laminated sheets for forming internal walls of dwellings, decor, furnishing elements and similar items having a plane or curved shape, the said batten being intended to border the sides of a polygonal laminated sheet, characterised in that it is formed of a section made up of: a solid central core (1) forming the web of the section; two arms (2, 3) lying one above the other and extending outwards from one side of the said core, the upper arm (3) comprising a set-back part (4), so that the two arms lying one above the other delimit a slot (5) between them which is stepped to allow laminates of different thicknesses to be received, one edge of the laminate engaging inside the said slot, and the said upper arm (3) having an edge (6) which is bent over to delimit a first upper slot (7); and a third arm extending upwards from the other side of the core and carrying a rib (9) which extends parallel to the first two arms (2, 3) and forming with the upper part of the core a second upper slot (8) which is symmetrical with the said first slot (7) and defines with the latter a sliding channel to receive the joining pieces (18) of the adjacent battens, the said third arm having in addition, above the said rib (9), an edge (10) which is bent over in the opposite direction to the said rib (9) to ensure the positioning of the batten on a primary support structure preferably formed by inverted T-shaped sections (11), the said batten section being produced in a single piece and in a material which is capable of being bent to produce, by framing the laminated sheets, walls and similar items having a curved shape.
